# EUROPÄISCHE PATENTSCHRIFT

(11) **EP 1 472 454 B1**
(45) Veröffentlichungstag und Bekanntmachung des Hinweises auf die Patenterteilung: **12.08.2009**
(21) Anmeldenummer: 03708014.0
(22) Anmeldetag: 03.02.2003
(51) Int. Cl.: F02M 57/02, F02M 59/46, F02M 59/36, F02M 45/02, F02D 41/20, H01L 41/04

(54) **VERFAHREN UND VORRICHTUNG ZUR DETEKTION VON BETRIEBSZUSTÄNDEN EINER PUMPE-DÜSE-EINHEIT**
METHOD AND DEVICE FOR DETECTING OPERATING STATES OF A PUMP-NOZZLE UNIT
PROCEDE ET DISPOSITIF DE DETECTION D'ETATS DE FONCTIONNEMENT D'UN ENSEMBLE POMPE-GICLEUR

(30) Priorität: 07.02.2002 DE 10205113
(43) Veröffentlichungstag der Anmeldung: 03.11.2004
(73) Patentinhaber: Continental Automotive GmbH, 30165 Hannover (DE)
(72) Erfinder: HIRN, Rainer, 93073 Neutraubling (DE); PIRKL, Richard, 93047 Regensburg (DE); VOIGT, Peter, 93047 Regensburg (DE)
(86) Internationale Anmeldenummer: PCT/DE2003/000297
(87) Internationale Veröffentlichungsnummer: WO 2003/067073

(56) Entgegenhaltungen:
- DE-A- 10 038 995
- DE-A- 19 835 494
- DE-A- 19 930 309
- US-A- 5 097 171
- US-A- 5 376 854
- US-B1- 6 420 817

## Beschreibung

Die Erfindung betrifft ein Verfahren zur Detektion der hydraulischen Absteuerung und/oder der mechanischen Kopplung einer ein Piezo-Steuerventil aufweisenden Pumpe-Düse-Einheit. Weiterhin betrifft die Erfindung eine Vorrichtung zur Ansteuerung eines Piezo-Steuerventils einer Pumpe-Düse-Einheit und zur Detektion der hydraulischen Absteuerung und/oder der mechanischen Kopplung der Pumpe-Düse-Einheit. Die mechanische Kopplung kann dabei beispielsweise ein Aufschlagen einer Ventildruckplatte beziehungsweise einer Nadel umfassen.

Pumpe-Düse-Einheiten dienen zum Zuführen von Kraftstoff in einen Verbrennungsraum einer Brennkraftmaschine. Dabei kann es sich beispielsweise um eine Pumpe-Düse-Einheit mit einer Steuer- und/oder regelbaren Kraftstoffpumpe, einer Kraftstoffeinspritzdüse, die eine zwischen einer Schließstellung und einer Öffnungsstellung hin und her bewegliche Düsennadel aufweist, einem ersten Druckraum, der von der Kraftstoffpumpe mit unter einem ersten Druck stehenden Kraftstoff befüllbar ist, einem zweiten Druckraum, wobei in dem zweiten Druckraum unter einem zweiten Druck stehender Kraftstoff eine Schließkraft auf die Düsennadel ausübt, und einen dritten Druckraum, der mit dem ersten Druckraum kommuniziert, wobei in dem dritten Druckraum unter einem dritten Druck stehender Kraftstoff eine Öffnungskraft auf die Düsennadel ausübt, handeln.

Pumpe-Düse-Einheiten werden insbesondere im Zusammenhang mit druckgesteuerten Einspritzsystemen verwendet. Ein wesentliches Merkmal eines druckgesteuerten Einspritzsystems besteht darin, dass die Kraftstoffeinspritzdüse öffnet, sobald eine zumindest vom aktuell herrschenden Drücken beeinflusste Öffnungskraft auf die Düsennadel ausgeübt wird. Derartige druckgesteuerte Einspritzsysteme dienen der Kraftstoffdosierung, der Kraftstoffaufbereitung, der Formung des Einspritzverlaufs und einer Abdichtung der Kraftstoffzuführung gegen den Verbrennungsraum der Brennkraftmaschine. Mit druckgesteuerten Einspritzsystemen lässt sich der zeitliche Verlauf des Mengenstroms während der Einspritzung in vorteilhafter Weise steuern. Damit kann ein positiver Einfluss auf die Leistung, den Kraftstoffverbrauch und die Schadstoffemission des Motors genommen werden.

Bei Pumpe-Düse-Einheiten sind die Kraftstoffpumpe und die Kraftstoffeinspritzdüse in der Regel als integriertes Bauteil ausgebildet. Für jeden Verbrennungsraum der Brennkraftmaschine wird zumindest eine Pumpe-Düse-Einheit vorgesehen, die in der Regel in den Zylinderkopf eingebaut wird. Die Kraftstoffpumpe umfasst dabei typischerweise einen in einem Kraftstoffpumpenzylinder hin und her beweglichen Kraftstoffpumpenkolben, der entweder direkt über einen Stößel oder indirekt über Kipphebel von einer Nockenwelle der Brennkraftmaschine angetrieben wird. Der üblicherweise den ersten Druckraum bildende Abschnitt des Kraftstoffpumpenzylinders ist über ein Steuerventil mit einem Kraftstoff-Niederdruckbereich verbindbar, wobei bei geöffnetem Steuerventil Kraftstoff von dem Kraftstoff-Niederdruckbereich in den ersten Druckraum angesaugt und bei weiterhin geöffnetem Steuerventil von dem ersten Druckraum in den Kraftstoff-Niederdruckbereich zurückgedrückt wird. Sobald das Steuerventil geschlossen wird, erfolgt durch den Kraftstoffpumpenkolben eine Komprimierung des in dem ersten Druckraum befindlichen Kraftstoffs und somit ein Druckaufbau. Es ist bekannt, das Steuerventil in Form eines Magnetventils vorzusehen. Magnetventile weisen jedoch üblicherweise eine relativ lange Ansprechzeit auf, was insbesondere dadurch bedingt ist, dass der Magnetanker eines Magnetventils aufgrund der von seiner Masse abhängigen Massenträgheitskräfte nicht beliebig schnell beschleunigt werden kann. Weiterhin erfordert auch der Aufbau des Magnetfeldes zur Erzeugung der Anzugskraft Zeit. Eine mit einem Magnetventil ausgestattete Pumpe-Düse-Einheit ist beispielsweise aus der EP 0 277 939 B1 bekannt.

Um die durch die Verwendung von Magnetventilen hervorgerufenen Probleme zu vermeiden, ist es weiterhin bereits bekannt, Pumpe-Düse-Einheiten mit einem Steuerventil auszustatten, das piezoelektrisch betrieben wird. Eine derartige Pumpe-Düse-Einheit ist beispielsweise aus der DE 198 35 494 A1 bekannt.

Um bei einem Einspritzvorgang neben einer Haupteinspritzmenge eine zusätzliche Voreinspritzmenge und/oder eine zusätzliche Nacheinspritzmenge in den Verbrennungsraum einzubringen, ist es weiterhin bekannt, während eines Einspritzzyklus mehrere in kurzen Zeitabständen aufeinanderfolgende Einspritzimpulse auszulösen.

Bei Pumpe-Düse-Einheiten mit einem Piezo-Steuerventil kann insbesondere bei niedrigeren Motordrehzahlen das Problem auftreten, dass durch ein schnelles Öffnen des Piezo-Steuerventils und die dadurch hervorgerufene schlagartige Absteuerung des hochverdichteten Kraftstoffs eine Druckwellen entsteht, die sich unangenehm auf das Motorgeräusch auswirkt.

Aus DE 100 38 995 ist eine Pumpdüseneinheit und ein Verfahren zur Steuerung der Kraftstoffzumessung in eine Brennkraftmaschine bekannt. Ein Ventil dient zur Steuerung des Kraftstoffflusses in die Brennkraftmaschine, wobei das Ventil mittels eines Stellelementes so angesteuert wird, dass es in einer ersten Position den Kraftstofffluss unterbindet und dass es in einer zweiten Position den Kraftstofffluss völlig freigibt. In bestimmten Betriebszuständen wird das Stellelement derart angesteuert, dass das Ventil wenigstens eine Zwischenposition einnimmt.

Aus DE 199 30 309 A1 ist ein Verfahren und eine Vorrichtung zur Regelung der Einspritzmenge bei einem Kraftstoffeinspritzventil mit einem Piezoelementaktor bekannt. Es erfolgt eine Regelung der Einspritzmenge durch das Erfassen der Spannung am Piezoelementaktor nach dessen anfänglicher Aufladung, das Feststellen des Einspritzbeginns und der Nadelöffnungszeit des Einspritzventils aus dem zeitlichen Verlauf der Spannung am Piezoelementaktor und das Ermitteln der tatsächlichen Einspritzmenge aus dem Einspritzbeginn, der Nadelöffnungszeit und der Ansteuerdauer.

Aus dem US-Patent 5,376,854 ist eine Steuerschaltung zum Ansteuern eines piezoelektrischen Elementes bekannt. Weiterhin ist eine Fehlererfassungseinheit vorgesehen, die in Abhängigkeit von der Spannung der Steuerschaltung eine Fehlfunktion des piezoelektrischen Elementes erkennt und ein Fehlersignal ausgibt.

Der Erfindung liegt die Aufgabe zugrunde, die gattungsgemäßen Verfahren und Vorrichtungen derart weiterzubilden, dass die Detektion der hydraulischen Absteuerung der Pumpe-Düse-Einheit, mit einem verhältnismäßig geringen Hard- und/oder Softwareaufwand ermöglicht wird.

Diese Aufgabe wird durch die Merkmale der unabhängigen Ansprüche gelöst.

Vorteilhafte Ausgestaltungen.und Weiterbildungen der Erfindung ergeben sich aus den abhängigen Ansprüchen.

Das erfindungsgemäße Verfahren baut auf dem gattungsgemäßen Stand der Technik dadurch auf, dass die Detektion durch einen Vergleich von nur der Piezospannung mit zumindest einem vorgegebenen Schwellenwert durchgeführt wird. Allgemein ist der Kraftverlauf für ein Piezoelement durch die folgende Beziehung ${F}_{Druck} \left(t\right) = \frac{1}{c ⁢ 1 \left(u\left(t\right)\right)} ⋅ \left\{u\left(t\right)-\frac{\int i \left(t\right) ⋅ dt}{c ⁢ 2 \left(u\left(t\right)\right)}\right\}$
gegeben, in der F_{Druck} die Kraft auf das Piezoelement, u die Piezospannung, i den Piezostrom, c1 eine erste Konstante, c2 eine zweite Konstante und t die Zeit bezeichnet. Zu Auswertung der Formel 1 sind jedoch komplexe Schaltungen erforderlich, da sowohl die Piezospannung u(t) als auch der Piezostrom i(t) kombiniert erfasst werden müssen, um einen Kraftverlauf beziehungsweise einen Kraftsprung detektieren zu können. Die Auswertung der Formel 1 wird noch dadurch erschwert, dass die Konstanten c1 und c2 von der Spannung abhängige Größen sind, was den Hard- und Softwareaufwand weiter erhöht. Im Gegensatz dazu wird der für die Detektion des jeweils interessierenden Betriebszustandes erforderliche Hard- und Softwareaufwand durch die erfindungsgemäße Lösung deutlich verringert. Eine aufwendige Signalwandlung ist nicht erforderlich. Zusätzliche Toleranzen bei der Wandlung von u(t) und i(t) treten nicht auf. Somit kann beispielsweise der Zeitpunkt eines Kraftsprungs über eine einfache Schwellenwertschaltung ermittelt werden. Wenn die hydraulische Absteuerung detektiert wird, kann das Piezo-Steuerventil zur Vermeidung der eingangs erläuterten Problematik beispielsweise gedrosselt geöffnet werden. Die Hochdruckabsteuerung läuft dann langsamer und damit geräuschärmer ab. Die Piezo-Steuerventile weisen im gedrosselten Betrieb im Allgemeinen eine hohe Empfindlichkeit auf. Zum gedrosselten Öffnen ist daher eine hochgenaue Positionierung des Steuerventils vorteilhaft. Eine derartige hochgenaue Positionierung des Steuerventils kann beispielsweise durch einen piezogesteuerten Steuerventilsteller mit entsprechender Regelung erreicht werden. Auch für eine derartige Reglung ist es erforderlich, den Kraftverlauf beziehungsweise den Zeitpunkt des Beginns der hydraulischen Absteuerung zu detektieren, was ebenfalls auf die erfindungsgemäße Weise erfolgen kann. 6

Bei der erfindungsgemäßen Ausführungsform des erfindungsgemäßen Verfahrens ist vorgesehen, dass die Detektion des Betriebszustandes durch einen Vergleich der Piezospannung mit zumindest einem vorgegebenen Schwellenwert durchgeführt wird während ein zumindest im Wesentlichen konstanter Piezostrom erzwungen wird.

Für diese Ausführungsform wird weiterhin bevorzugt, dass der zumindest im Wesentlichen konstante Piezostrom ungefähr Null Ampere beträgt. Zu diesem Zweck kann der Ausgang der das Piezoelement ansteuernden Vorrichtung vom Piezoelement entkoppelt beziehungsweise hochohmig abgeschlossen werden. Dabei ist ein Austausch der induzierten Ladungsträger bei Krafteinwirkung nicht möglich. Unter diesen Vorraussetzungen lässt sich die eingangs erwähnte Formel 1 wiederum erheblich vereinfachen und es ergibt sich der folgende Zusammenhang zwischen der Aktorkraft F(t) und der Piezospannung u(t): $F \left(t\right) = \frac{1}{c ⁢ 1 \left(u\left(t\right)\right)} ⋅ u \left(t\right) ,$
wobei es sich bei der spannungsabhängigen Konstante c1 um ein Polynom 1. Ordnung c1 (u(t)) = a·u(t)+b handeln kann. Für geringe Aussteuerungen im Arbeitspunkt u=0 verbleibt in erster Näherung nur die spannungsunabhängige Konstante b. Der Kraftsprung Ḟ(t) ergibt sich dann wie folgt: $\dot{F} \left(t\right) = \frac{1}{b} ⋅ \dot{u} \left(t\right) .$

Somit kann beispielsweise ein Absteuerpuls über die Piezospannung u(t) nach vollständiger Entladung einfach detektiert werden.

Gemäß einer Weiterbildung des erfindungsgemäßen Verfahrens ist vorgesehen, dass die Detektion des Betriebszustandes durch einen Vergleich der Piezospannung mit zumindest einem vorgegebenen Schwellenwert durchgeführt wird nachdem die Piezospannung auf einem zumindest im Wesentlichen konstanten Wert gehalten wurde.

Dabei wird bevorzugt, dass der zumindest im Wesentlichen konstante Wert der Piezospannung kleiner als eine vorher zur Ansteuerung des Piezo-Steuerventils verwendete Piezospannung und größer als Null Volt ist. Bei dieser Ausführungsform wird das Piezoelement nach einer gestuften Entladung auf ein bestimmtes Niveau entladen und für eine vorgegebene Haltephase auf diesem Niveau gehalten. Während dieser Haltephase ist die Ansteuerung entkoppelt beziehungsweise hochohmig abgeschlossen, so dass kein Ladungsaustausch erfolgt. Damit sind wieder die vereinfachte Beziehung der Formel 3 gültig. Die weiterführende Bestimmung des Kraftsprungs (Formel 4) ist allerdings nur erschwert möglich, da das Teilentladungsniveau nicht exakt bekannt ist. Die spannungsabhängige Konstante c1 muss in diesem Fall als Polynom 1. Ordnung bei der Differenziation berücksichtigt werden, was beispielsweise über ein gespeichertes Kennfeld erfolgen kann.

Die erfindungsgemäße Vorrichtung baut auf dem gattungsgemäßen Stand der Technik dadurch auf, dass sie die Detektion des Betriebszustandes durch einen Vergleich von der Piezospannung mit zumindest einem vorgegebenen Schwellenwert durchführt, wobei ein zumindest im Wesentlichen konstanter Piezostrom erzwungen wird. Dadurch ergeben sich die im Zusammenhang mit dem erfindungsgemäßen Verfahren erläuterten Vorteile in gleicher oder ähnlicher Weise, weshalb zur Vermeidung von Wiederholungen auf die entsprechenden Ausführungen verwiesen wird.

Gleiches gilt sinngemäß für die folgenden bevorzugten Ausführungsformen der erfindungsgemäßen Vorrichtung, wobei auch bezüglich der durch diese Ausführungsformen erzielbaren Vorteile auf die entsprechenden Ausführungen im Zusammenhang mit dem erfindungsgemäßen Verfahren verwiesen wird.

Bei der erfindungsgemäßen Ausführungsform der Vorrichtung ist vorgesehen, dass sie die Detektion des Betriebszustandes durch einen Vergleich der Piezospannung mit zumindest einem vorgegebenen Schwellenwert durchführt während sie einen zumindest im Wesentlichen konstanten Piezostrom erzwingt.

Bei dieser Ausführungsform ist vorzugsweise weiterhin vorgesehen, dass der zumindest im Wesentlichen konstante Piezostrom ungefähr Null Ampere beträgt.

Bei einer Weiterbildung der erfindungsgemäßen Vorrichtung ist vorgesehen, dass sie die Detektion des Betriebszustandes durch einen Vergleich der Piezospannung mit zumindest einem vorgegebenen Schwellenwert durchführt nachdem sie die Piezospannung auf einem zumindest im Wesentlichen konstanten Wert gehalten hat.

Bei dieser Ausführungsform ist vorzugsweise weiterhin vorgesehen, dass der zumindest im Wesentlichen konstante Wert der Piezospannung kleiner als eine vorher zur Ansteuerung des Piezo-Steuerventils verwendete Piezospannung und größer als Null Volt ist.

Der Erfindung liegt die Erkenntnis zugrunde, dass nur eine elektrische Größe zur Detektion erforderlich ist. Zu diesem Zweck wird das Schaltungsdesign vorzugsweise so angepasst, dass der Piezoaktor während der Detektionsphase kurzgeschlossen beziehungsweise hochohmig abgeschlossen ist. Beispielsweise ein Kraftsprung lässt sich dann direkt durch den Stromverlauf oder über die differenzierte Spannung darstellen.

Die Erfindung wird nun unter Bezugnahme auf die beigefügten Zeichnungen anhand bevorzugter Ausführungsformen beispielhaft erläutert.

Es zeigen:
- Figur 1: eine schematische Ausführungsform einer Pumpe-Düse- Einheit bei beziehungsweise mit der das erfindungs- gemäße Verfahren beziehungsweise die erfindungsge- mäße Vorrichtung angewendet werden kann;
- Figur 2: eine schematische Teil-Schnittansicht eines Piezo- Steuerventils das mit der Pumpe-Düse-Einheit nach Figur 1 verwendet werden kann;
- Figur 3: einen Kurvenverlauf, der eine erste Ausführungsform des erfindungsgemäßen Verfahrens veranschaulicht, die nicht zur Erfindung gehört, wobei dieser Kur- venverlauf durch die erste Ausführungsform der er- findungsgemäßen Vorrichtung hervorgerufen werden kann;
- Figur 4: einen Kurvenverlauf, der die Ausführungsform des erfindungsgemäßen Verfahrens veranschaulicht, wobei dieser Kurvenverlauf durch die zweite Ausführungs- form der erfindungsgemäßen Vorrichtung hervorgeru- fen werden kann; und
- Figur 5: einen Kurvenverlauf, der eine Weiterbildung des er- findungsgemäßen Verfahrens veranschaulicht, wobei dieser Kurvenverlauf durch die dritte Ausführungs- form der erfindungsgemäßen Vorrichtung hervorgeru- fen werden kann.

Figur 1 zeigt schematisch eine Pumpe-Düse-Einheit. Die dargestellte Pumpe-Düse-Einheit zum Zuführen von Kraftstoff 10 in einen Verbrennungsraum 12 einer Brennkraftmaschine weist eine Kraftstoffpumpe 14-22 auf. Dabei ist ein Kraftstoffpumpenkolben 14 in einem Kraftstoffpumpenzylinder 16 hin und her bewegbar. Der Kraftstoffpumpenkolben 14 wird direkt oder indirekt über eine nicht dargestellte Nockenwelle der Brennkraftmaschine angetrieben. Der Kompressionsraum des Kraftstoffpumpenzylinders 16 bildet einen ersten Druckraum 28. Der erste Druckraum 28 ist über eine Kraftstoffleitung 20 mit dem erfindungsgemäß anzusteuernden Piezo-Steuerventil 22 verbunden. Das Piezo-Steuerventil 22 dient dazu, die Kraftstoffleitung 20 entweder zu verschließen oder mit einem Kraftstoff-Niederdruckbereich 18 zu verbinden, aus dem Kraftstoff 10 angesaugt werden kann. In der geöffneten Ruhestellung des Piezo-Steuerventils 22 wird bei einer bezogen auf Figur 1 nach oben gerichteten Bewegung des Kraftstoffpumpenkolbens 14 Kraftstoff 10 aus dem Kraftstoff-Niederdruckbereich 18 in den ersten Druckraum 28 angesaugt. Sofern das Piezo-Steuerventil 22 sich bei einer bezogen auf Figur 1 nach unten gerichteten Bewegung des Kraftstoffpumpenkolbens 14 noch in seiner geöffneten Ruhestellung befindet, kann vorher in den ersten Druckraum 28 angesaugter Kraftstoff 10 wieder zurück in den Kraftstoff-Niederdruckbereich 18 gedrückt werden. Bei einer geeigneten Ansteuerung des Piezo-Steuerventils 22 verschließt dieses die Kraftstoffleitung 20. Dadurch wird der in den ersten Druckraum 28 angesaugte Kraftstoff 10 bei einer nach unten gerichteten Bewegung des Kraftstoffpumpenkolbens 14 komprimiert, wodurch ein erster Druck P₂₈ in dem ersten Druckraum 28 erzeugt wird. Die dargestellte Pumpe-Düse-Einheit umfasst weiterhin eine insgesamt mit 24 bezeichnete Kraftstoffeinspritzdüse, die eine zwischen einer Schließstellung und einer Öffnungsstellung hin und her bewegliche Düsennadel 46 aufweist. Ein Druckstift 26 kann, bezogen auf die Darstellung von Figur 1, insbesondere eine nach unten gerichtete Kraft auf die Düsennadel 46 ausüben. Am oberen Ende des Druckstifts 26 ist eine Einstellscheibe 40 vorgesehen, die in einem zweiten Druckraum 30 geführt ist, wobei in dem zweiten Druckraum 30 unter einem zweiten Druck p₃₀ stehender Kraftstoff 10 über den Druckstift 26 eine bezogen auf die Darstellung von Figur 1 nach unten gerichtete Schließkraft auf die Düsennadel 46 ausübt. Die Einstellscheibe 40 ist dabei vorzugsweise gegenüber dem zweiten Druckraum 30 nur so stark abgedichtet, dass der zweite Druck p₃₀ vor Beginn eines neuen Einspritzzyklus bereits wieder abgebaut ist. Eine ebenfalls nach unten gerichtete weitere Schließkraft wird durch eine erste Feder 36 auf den Druckstift 26 und somit die Düsennadel 46 ausgeübt, wobei die erste Feder 36 in dem zweiten Druckraum 30 angeordnet ist und sich mit ihrem hinteren Ende an der Einstellscheibe 40 abstützt. Ein eine Schulter 44 aufweisender Abschnitt der Düsennadel 46 ist von einem dritten Druckraum 32 umgeben, der mit dem ersten Druckraum 28 über eine Verbindungsleitung 42 kommuniziert. In Abhängigkeit von der Drosselwirkung der Verbindungsleitung 42 und gegebenenfalls weiterer nicht dargestellter Drosseleinrichtungen wird in Abhängigkeit von dem in dem ersten Druckraum 28 herrschenden ersten Druck p₂₈ in dem dritten Druckraum 32 ein dritter Druck p₃₂ aufgebaut. Der in dem dritten Druckraum 32 unter dem dritten Druck p₃₂ stehende Kraftstoff 10 übt eine bezogen auf die Darstellung von Figur 1 nach oben gerichtete Öffnungskraft auf die Düsennadel 46 aus. Die Düsennadel 46 nimmt ihre Öffnungsstellung ein, solange eine Differenz zwischen der durch den dritten Druck p₃₂ verursachten Öffnungskraft und der Summe aus der durch den zweiten Druck p₃₀ erzeugten Schließkraft und der durch die erste Feder 36 erzeugten Schließkraft einen vorgegebenen Wert überschreitet. Über den zweiten Druck p₃₀ in dem zweiten Druckraum 30 kann somit der Düsenöffnungsdruck beeinflusst werden. Um den zweiten Druck p₃₀ im zweiten Druckraum 30 auf jeweils geeignet Werte zu begrenzen und zu halten kann beispielsweise ein Druckbegrenzungs- und -halteventil 34 zwischen dem ersten Druckraum 28 und dem zweiten Druckraum 30 vorgesehen sein. Die dargestellte Pumpe-Düse-Einheit kann durch das erfindungsgemäße Verfahren auf interessierende Betriebszustände überwacht werden, beispielsweise auf einen Absteuerpuls, der sich ergibt, wenn die Kraftstoffeinspritzung in den Verbrennungsraum 12 geendet wird. Zur Durchführung des erfindungsgemäßen Verfahrens kann in vorteilhafter Weise eine Ausführungsform der erfindungsgemäßen Vorrichtung 80 verwendet werden, die das Piezoelement des Piezo-Steuerventils 22 ansteuert.

Figur 2 zeigt eine schematische Teil-Schnittansicht eines Piezo-Steuerventils 22, das mit der Pumpe-Düse-Einheit nach Figur 1 verwendet werden kann. Das dargestellte Piezo-Steuerventil 22 weist ein bewegliches Element 48 in Form einer Ventilnadel auf, die zum Schließen des Piezo-Steuerventils 22 in die dargestellte erste Endstellung und zum vollständigen Öffnen des Piezo-Steuerventils 22 in eine zweite Endstellung bewegt werden kann, die bezogen auf die Darstellung nach rechts verschoben ist. Wenn sich die Ventilnadel 48 in ihrer dargestellten ersten Endstellung befindet, wirkt ein an der Ventilnadel 48 vorgesehener Ventilteller 64 mit einem gehäuseseitigen Ventilsitz 62 zusammen. Dadurch wird der Kraftstoff-Niederdruckbereich 18 gegenüber einer Hochdruckkammer 38 verschlossen, die mit der in Figur 1 dargestellten Kraftstoffleitung 20 in Verbindung steht. Das Piezo-Steuerventil 22 weist ein Piezoelement 76 auf. Bei geeigneter Ansteuerung des Piezoelementes 76 übt dieses über eine Stirnfläche 78 eine Kraft auf ein Druckstück 54 aus. Das Druckstück 54 überträgt die von dem Piezoelement 76 erzeugte Kraft seinerseits auf einen ersten Hebel 56 und einen zweiten Hebel 58, wobei der erste Hebel 56 und der zweite Hebel 58 dazu vorgesehen sind, eine Kraftübersetzung zu bewirken. Der erste Hebel 56 und der zweite Hebel 58 liegen an einer zweiten axialen Endfläche 72 der Ventilnadel 48 an, um die von dem Piezoelement 76 erzeugte, übersetzte Kraft auf die Ventilnadel 48 zu übertragen. Die von dem geeignet angesteuerten Piezoelement 76 erzeugte, übersetzte Kraft, die auf die Ventilnadel 48 wirkt, ist größer als eine entgegengesetzte Kraft, die von einer zweiten Feder 66 erzeugt und über ein Federdruckstück 68 auf eine erste axiale Endfläche 70 der Ventilnadel 48 ausgeübt wird. Der Kraftstoff-Niederdruckbereich 18 steht mit einem Absteuerraum 50 in Verbindung, der über eine Ausgleichsbohrung 52 weiterhin mit einem vor dem Piezoelement 76 befindlichen Aktorraum 74 in Verbindung steht. Dieser Aktorraum 74 steht mit einem Rücklauf 60 in Verbindung, über den Kraftstoff aus dem Aktorraum 74 zurückströmen kann. Das Piezoelement 76 kann durch die erste, zweite oder dritte Ausführungsform der erfindungsgemäße Vorrichtung derart angesteuert werden, dass die erste, zweite oder dritte Ausführungsform des erfindungsgemäßen Verfahrens durchgeführt wird, wodurch sich die in den nachfolgend erläuterten Figuren 3, 4 oder 5 dargestellten Kurvenverläufe ergeben können.

Gemäß Figur 3 wird die Piezospannung u(t) in einem Intervall zwischen den Zeitpunkten t₁ und t₂ zunächst linear erhöht. Der Piezostrom i(t) steigt innerhalb dieses Intervalls zunächst an und fällt dann wieder auf Null ab. Der Druck p₃₈ in der Hochdruckkammer 38 steigt dabei. In einem Intervall zwischen den Zeitpunkten t₂ und t₃ wird die Piezospannung annähernd konstant gehalten, wobei der Piezostrom i(t) während dieses Intervalls den Wert Null aufweist. Gleichzeitig steigt der Druck p₃₈ in der Hochdruckkammer 38 weiter an. Während dem zwischen den Zeitpunkten t₃ und t₄ liegenden Intervall wird die Piezospannung u(t) wieder auf Null verringert. Während diesem Intervall nimmt der Piezostrom i(t) zunächst einen negativen Wert an und steigt dann wieder auf Null. Der Druck p₃₈ in der Hochdruckkammer 38 steigt dabei zunächst noch weiter an und beginnt dann abzufallen. Ab dem Zeitpunkt t₄ wird eine Piezospannung u(t) von Null Volt erzwungen. Der durch die hydraulische Absteuerung hervorgerufene Absteuerimpuls des Piezostroms i(t) kann nun detektiert werden, indem der Piezostrom i(t) mit einer Detektionsschwelle verglichen wird. Sobald der Wert des Piezostroms i(t) den Detektionsschwellenwert erreicht hat, wird zum Zeitpunkt t₅ ein Detektionssignal für den Absteuerpuls erzeugt. Figur 3 veranschaulicht somit eine Absteuerpulsdetektion durch den Piezostrom i(t) nach vollständigem Entladen, die nicht zur Erfindung gehört.

Gemäß Figur 4 wird die Piezospannung u(t) in einem Intervall zwischen den Zeitpunkten t₁ und t₂ zunächst linear erhöht. Der Piezostrom i(t) steigt innerhalb dieses Intervalls zunächst an und fällt dann wieder auf Null ab. Der Druck p₃₈ in der Hochdruckkammer 38 steigt dabei. In einem Intervall zwischen den Zeitpunkten t₂ und t₃ wird die Piezospannung annähernd konstant gehalten, wobei der Piezostrom i(t) während dieses Intervalls den Wert Null aufweist. Gleichzeitig steigt der Druck p₃₈ in der Hochdruckkammer 38 weiter an. Während dem zwischen den Zeitpunkten t₃ und t₄ liegenden Intervall wird die Piezospannung u(t) wieder auf Null verringert. Während diesem Intervall nimmt der Piezostrom i(t) zunächst einen negativen Wert an und steigt dann wieder auf Null. Der Druck p₃₈ in der Hochdruckkammer 38 steigt dabei zunächst noch weiter an und beginnt dann abzufallen. Ab dem Zeitpunkt t₄ wird durch einen hochohmigen Abschluss ein Piezostrom i(t) von Null erzwungen. Ein durch die Absteuerung erzeugter Absteuerimpuls der Piezospannung u(t) kann nun mit einem Detektionsschwellenwert für die Piezospannung verglichen werden. Sobald die Piezospannung u(t) zum Zeitpunkt t₅ den Detektionsschwellenwert erreicht, wird wieder ein Detektionssignal für den Absteuerpuls erzeugt, wie dies in Figur 4 unten dargestellt ist. Der Kurvenverlauf von Figur 4 entspricht somit einer Absteuerpulsdetektion durch die Piezospannung u(t) nach vollständigem Entladen.

Gemäß Figur 5 wird die Piezospannung u(t) in einem Intervall zwischen den Zeitpunkten t₁ und t₂ zunächst linear erhöht. Der Piezostrom i(t) steigt innerhalb dieses Intervalls zunächst an und fällt dann wieder auf Null ab. Der Druck p₃₈ in der Hochdruckkammer 38 steigt dabei. In einem Intervall zwischen den Zeitpunkten t₂ und t₃ wird die Piezospannung annähernd konstant gehalten, wobei der Piezostrom i(t) während dieses Intervalls den Wert Null aufweist. Gleichzeitig steigt der Druck p₃₈ in der Hochdruckkammer 38 weiter an. Während eines Intervalls zwischen den Zeitpunkten t₃ und t₄ sinkt die Piezospannung u(t) auf einen Wert > Null ab. Gleichzeitig nimmt der Piezostrom i(t) einen negativen Wert an und steigt dann wieder auf Null, während der Druck p₃₈ in der Hochdruckkammer 38 weiter ansteigt. Ab dem Zeitpunkt t₄ wird durch einen hochohmigen Abschluss ein Piezostrom i(t) von Null erzwungen. Die Piezospannung u(t) verbleibt daher auf dem Wert, den sie zum Zeitpunkt t₃ hatte, bis der Absteuerpuls der Piezospannung u(t) auftritt. Dieser Absteuerpuls kann durch einen Vergleich der Piezospannung u(t) mit einem Detektionsschwellenwert erkannt werden, wobei der Detektionsschwellenwert in diesem Fall einen höheren Wert aufweisen muss, als die Piezospannung u(t) zum Zeitpunkt t₃ hatte. Sobald der Absteuerpuls durch den Vergleich der Piezospannung u(t) mit dem Detektionsschwellenwert erkannt wurde, wird zum Zeitpunkt t₅ wieder ein Detektionssignal für den Absteuerpuls erzeugt. Der Kurvenverlauf von Figur 5 veranschaulicht somit eine Absteuerpulsdetektion durch die Piezospannung u(t) nach einer Teilentladung.

Die Erfindung lässt sich wie folgt zusammenfassen: eine Detektion der hydraulischen Absteuerung einer ein Piezo-Steuerventil aufweisenden Pumpe-Düse-Einheit wird erfindungsgemäße durchgeführt, indem die Piezospannung mit zumindest einem vorgegebenen Schwellenwert verglichen wird. Zu diesem Zweck wird während der Detektionsphase für den nicht zum Vergleich herangezogenen Piezostrom ein zumindest im Wesentlichen konstanter Wert von vorzugsweise Null erzwungen.

## Patentansprüche

1. Verfahren zur Detektion der hydraulischen Absteuerung und/oder der mechanischen Kopplung als Betriebszustand einer ein Piezo-Steuerventil (22) aufweisenden Pumpe-Düse-Einheit,
**dadurch gekennzeichnet,**
**dass** die Detektion des Betriebszustandes durch einen Vergleich der Piezospannung (u(t)) mit zumindest einem vorgegebenen Schwellenwert durchgeführt wird, während ein zumindest im Wesentlichen konstanter Piezostrom (i(t)) erzwungen wird.

2. Verfahren nach Anspruch 1,
**dadurch gekennzeichnet,**
**dass** der zumindest im Wesentlichen konstante Piezostrom (i(t)) ungefähr Null Ampere beträgt.

3. Verfahren nach Anspruch 1,
**dadurch gekennzeichnet,**
**dass** die Detektion des zumindest einen Betriebszustandes durch einen Vergleich der Piezospannung (.u(t)) mit zumindest einem vorgegebenen Schwellenwert durchgeführt wird, nachdem die Piezospannung (u(t)) auf einem zumindest im Wesentlichen konstanten Wert gehalten wurde.

4. Verfahren nach Anspruch 3,
**dadurch gekennzeichnet,**
**dass** der zumindest im Wesentlichen konstante Wert der Piezospannung (u(t)) kleiner als eine vorher zur Ansteuerung des Piezo-Steuerventils (22) verwendete Piezospannung (u(t)) und größer als Null Volt ist.

5. Vorrichtung zur Ansteuerung eines Piezo-Steuerventils (22) einer Pumpe-Düse-Einheit und zur Detektion der hydraulischen Absteuerung und/oder der mechanischen Kopplung der Pumpe-Düse-Einheit als einen Betriebszustand der Pumpe-Düse-Einheit,
**dadurch gekennzeichnet,**
**dass** sie ausgelegt ist, um die Detektion des zumindest einen Betriebszustandes durch einen Vergleich der Piezospannung (u(t)) mit zumindest einem vorgegebenen Schwellenwert durchzuführen, während sie einen zumindest im Wesentlichen konstanten Piezostrom (i(t)) erzwingt.

6. Vorrichtung nach Anspruch 5,
**dadurch gekennzeichnet,**
**dass** der zumindest im Wesentlichen konstante Piezostrom (i(t)) ungefähr Null Ampere beträgt.

7. Vorrichtung nach Anspruch 5,
**dadurch gekennzeichnet,**
**dass** sie ausgelegt ist, um die Detektion des zumindest einen Betriebszustandes durch einen Vergleich der Piezospannung (u(t)) mit zumindest einem vorgegebenen Schwellenwert durchzuführen, nachdem sie die Piezospannung (u(t)) auf einem zumindest im Wesentlichen konstanten Wert gehalten hat.

8. Vorrichtung nach Anspruch 7,
**dadurch gekennzeichnet,**
**dass** der zumindest im Wesentlichen konstante Wert der Piezospannung (u(t)) kleiner als eine vorher zur Ansteuerung des Piezo-Steuerventils (22) verwendete Piezospannung (u(t)) und größer als Null Volt ist.

## Claims

1. Method for detection of the hydraulic shut-off and/or mechanical coupling as an operating state of a pump nozzle unit having a piezo control valve (22),
**characterised in that**
the detection of the operating state is performed by means of a comparison of the piezo voltage (u(t)) with at least one predefined threshold value, while an at least essentially constant piezo current (i(t)) is forcibly obtained.

2. Method according to claim 1,
**characterised in that**
the at least essentially constant piezo current (i(t)) is approximately zero amperes.

3. Method according to claim 1,
**characterised in that**
the detection of the at least one operating state is performed by means of a comparison of the piezo voltage (u(t)) with at least one predefined threshold value, after the piezo voltage (u(t)) has been held at an at least essentially constant value.

4. Method according to claim 3,
**characterised in that**
the at least essentially constant value of the piezo voltage (u(t)) is smaller than a piezo voltage (u(t)) previously used to shut off the piezo control valve (22) and is greater than zero volts.

5. Device for shutting off a piezo control valve (22) of a pump nozzle unit and for detection of the hydraulic shut-off and/or mechanical coupling of the pump nozzle unit as an operating state of the pump nozzle unit,
**characterised in that**
it is designed to perform the detection of the at least one operating state by means of a comparison of the piezo voltage (u(t)) with at least one predefined threshold value, while it forcibly obtains an at least essentially constant piezo current (i(t)).

6. Device according to claim 5,
**characterised in that**
the at least essentially constant piezo current (i(t)) is approximately zero amperes.

7. Device according to claim 5,
**characterised in that**
it is designed to perform the detection of the at least one operating state by means of a comparison of the piezo voltage (u(t)) with at least one predefined threshold value, after it has held the piezo voltage (u(t) at an at least essentially constant value.

8. Device according to claim 7,
**characterised in that**
the at least essentially constant value of the piezo voltage (u(t)) is smaller than a piezo voltage (u(t)) previously used to shut off the piezo control valve (22) and is greater than zero volts.

## Revendications

1. Procédé de détection de la commande hydraulique et/ou du couplage mécanique en tant qu'état de fonctionnement d'un ensemble pompe-gicleur comprenant une soupape de commande piézo-électrique (22), **caractérisé en ce que** la détection de l'état de fonctionnement est effectuée par comparaison de la tension piézo-électrique (u(t)) à au moins une valeur de seuil prédéterminée, pendant qu'est imposé un courant piézo-électrique (i(t)) au moins essentiellement constant.

2. Procédé selon la revendication 1, **caractérisé en ce que** le courant piézo-électrique (i(t)) au moins essentiellement constant vaut environ zéro Ampère.

3. Procédé selon la revendication 1, **caractérisé en ce que** la détection de l'au moins un état de fonctionnement est effectuée par comparaison de la tension piézo-électrique (u(t)) à au moins une valeur de seuil prédéterminée après que la tension piézo-électrique a été maintenue constante à une valeur au moins essentiellement constante.

4. Procédé selon la revendication 3, **caractérisé en ce que** la valeur au moins essentiellement constante de la tension piézo-électrique (u(t)) est inférieure à une tension piézo-électrique (u(t)) utilisée auparavant pour la commande de la soupape de commande piézo-électrique (22), et supérieure à zéro Volt.

5. Dispositif pour la commande d'une soupape de commande piézo-électrique (22) d'un ensemble pompe-gicleur et pour la détection de la commande hydraulique et/ou le couplage mécanique de l'ensemble pompe-gicleur en tant qu'état de fonctionnement de celui-ci, **caractérisé en ce qu'**il est agencé pour effectuer la détection de l'au moins un état de fonctionnement par comparaison de la tension piézo-électrique (u(t)) à au moins une valeur de seuil prédéterminée pendant qu'est imposé un courant piézo-électrique (i(t)) au moins essentiellement constant.

6. Dispositif selon la revendication 5, **caractérisé en ce que** le courant piézo-électrique (i(t)) au moins essentiellement constant vaut environ zéro Ampère.

7. Dispositif selon la revendication 5, **caractérisé en ce qu'**il est agencé pour effectuer la détection de l'au moins un état de fonctionnement par comparaison de la tension piézo-électrique (u(t)) à au moins une valeur de seuil prédéterminée après que la tension piézo-électrique a été maintenue constante à une valeur au moins essentiellement constante.

8. Dispositif selon la revendication 7, **caractérisé en ce que** la valeur au moins essentiellement constante de la tension piézo-électrique (u(t)) est inférieure à une tension piézo-électrique (u(t)) utilisée auparavant pour la commande de la soupape de commande piézo-électrique (22), et supérieure à zéro Volt.
